# EUROPÄISCHE PATENTSCHRIFT

(11) **EP 1 375 746 B1**
(45) Veröffentlichungstag und Bekanntmachung des Hinweises auf die Patenterteilung: **24.05.2006**
(21) Anmeldenummer: 03101583.7
(22) Anmeldetag: 02.06.2003
(51) Int. Cl.: D21H 23/48, B05B 5/14, B05C 5/00

(54) **Verfahren und Vorrichtung zum ein- oder beidseitigen Auftragen eines flüssigen bis pastösen Mediums**
Process and apparatus for applying onto one side or both sides a fluid to pasty medium
Procédé et dispositif pour enduire une ou deux faces avec un matériau fluide jusqu' au pâteux

(30) Priorität: 21.06.2002 DE 10227934
(43) Veröffentlichungstag der Anmeldung: 02.01.2004
(73) Patentinhaber: Voith Paper Patent GmbH, 89522 Heidenheim (DE)
(72) Erfinder: Méndez-Gallon, Benjamin, Dr., 89551, Königsbronn (DE)

(56) Entgegenhaltungen:
- DE-A- 2 219 994
- DE-A- 2 346 371
- DE-A- 2 824 665
- DE-A- 10 012 256
- DE-A- 10 012 346
- DE-A- 10 057 734
- DE-A- 19 716 466
- US-A- 4 837 045

## Beschreibung

Die Erfindung betrifft ein Verfahren und eine Vorrichtung zum ein- oder beidseitigen Auftragen eines flüssigen bis pastösen Mediums, beispielsweise Streichfarbe, auf eine laufende Faserstoffbahn, insbesondere aus Papier oder Karton unter Verwendung eines Vorhang-Auftragswerkes, welches das Medium in fertigdosierter Menge in Form eines Vorhanges mit Wirkung elektrostatischer Kräfte an die laufende Faserstoffbahn abgibt.

Ziel eines solchen Vorhang-Auftragswerkes ist es, auf die Faserstoffbahn genau die Menge an Auftragsmedium aufzubringen, die auf dieser auch verbleiben soll (1:1-Auftrag).

Dies steht im Gegensatz zu anderen verbreiteten Anordnungen und Verfahren, mit denen das Medium im Überschuss abgegeben wird. Dieser Überschuss muss im weiteren Verlauf des Verfahrens wieder von der Faserstoffbahn abgestreift (abgerakelt) werden, weshalb man unter anderem große Mengen an Auftragsmedium und Pumpenenergie benötigt.

Die Erfindung geht aus von der DE10012256 A1.
In dieser Druckschrift ist eine Auftragsvorrichtung offenbart, bei der im Bereich des
Vorhang-Auftragswerkes eine Vorrichtung zum Erzeugen eines elektrischen Feldes vorgesehen ist.
Dieses elektrische Feld übt auf den sich vom Auftragswerk zur laufenden Oberfläche bewegenden Vorhang eine dessen Bewegung unterstützende Kraft dergestalt aus, dass der schwerkraftbedingt fallende Vorhang in gestreckter Form sich von oben nach unten stabil bewegen kann.

Das Vorhang-Auftragswerk ist dazu oberhalb der zur beschichtenden, laufenden Oberfläche angeordnet. Die zu beschichtende Oberfläche kann beispielsweise ein Auftragswalze oder ein Auftragsband sein, wobei in indirekter Weise das Medium an die Faserstoffbahn abgegeben wird. Bei direktem Auftrag bildet die Faserstoffbahn die laufende Oberfläche.

Derartige Anordnungen zur Beschichtung einer Bahnseite mit von oben nach unten fallendem Vorhang sind bereits bekannt und werden in der Fachwelt als "Curtain Coating" bezeichnet.

Sie werden vor allem genutzt bei bekannten Extrusionsverfahren, Verfahren zur Beschichtung von fotografischen Filmen, Tonbändern oder zur Beschichtung von Spezialpapieren mit Mikrokapseln. In diesem Zusammenhang wird beispielsweise auf die DE19716466 A1 verwiesen.

Bei der gewünschten Beschichtung von nur einer Bahnseite, beispielsweise der Oberseite der Bahn, mittels Vorhang, wendet man die vorstehend genannte Ausführung mit von oben nach unten herabfallendem Vorhang an.

Soll aber noch die zweite Seite oder auch nur die zweite bzw. untere Bahnseite mittels Vorhang beschichtet werden, müssen andere Arten an Beschichtungsverfahren und Auftragwerken eingesetzt werden oder es ist eine sehr aufwändige Bahnführung mit langen Bahnwegen und einer Vielzahl an Bahnführungselementen und Ausrüstungsteilen notwendig, damit die jeweilige Bahnseite wiederum mit einem Vorhang von oben her beschichtet werden kann.

Aufgabe der vorliegenden Erfindung ist es, ein Vorhangbeschichtungs - Verfahren und eine Vorrichtung zu schaffen, mit dem die Nachteile des Standes der Technik vermeidbar sind.

Die Aufgabe wird erfindungsgemäß gelöst durch ein Verfahren gemäß dem Kennzeichen des Anspruches 1 und einer Vorrichtung zur Durchführung des Verfahrens mit dem im Kennzeichen des Anspruches 6 angegebenen Merkmalen.

Erfindungsgemäß wird mit den elektrostatischen Kräften ein elektrisches Feld erzeugt, welches bis zur Gegenseite der Faserstoffbahn hin und darüber hinaus wirkt, wodurch der Vorhang gegen die Wirkung der Schwerkraft zur laufenden Faserstoffbahn gelenkt wird.

Als völlig überraschend und unerwartet hat sich herausgestellt, dass die angelegte Elektrostatik es vermag, den Vorhang entgegen der Wirkung der Schwerkraft an die Faserstoffbahn zu lenken und dort auch für einen gleichmäßigen Strichauftrag zu sorgen.

Das ist um so bedeutender, da immer öfter breite Faserstoffbahnen, insbesondere Papier- und Kartonbahnen von 10m breite und mehr, gleichmäßig und bei hohen Bahngeschwindigkeiten um ca.2000m/min zu beschichten sind. Dabei ist auch bedeutsam, dass ein Vorhangs-Auftragswerk ja nahezu drucklos bzw. mit nur geringstem Mediendruck und ohne Überschussauftrag arbeitet und die Qualität des aufgetragenen Striches hoch sein muss.

Im Gegensatz zu den Vorhang-Auftragswerken werden Freistrahlauftragsdüsen mit hohem Druck betrieben und arbeiten mit Überschuss. Der im Überschuss aufgetragene Strich wird anschließend auf das geforderte Maß (Strichgewicht) und zur Erreichen einer gleichmäßigen Strichdicke abgerakelt.

Neben der wesentlich einfacheren Bahnführung (kürzere Bahnwege) ist auch die Einsparung von Bahnführungselementen als Vorteil der Erfindung anzusehen.

Erstmalig ist mit der Erfindung ein beidseitiges Beschichten der Bahn bzw. auch ein gleichzeitiges simultanes Vorhang-Beschichten beider Seiten der Bahn möglich. Das kann bei horizontaler oder annähernd horizontaler, als auch vertikal oder annähernd vertikal laufender Bahn erfolgen.

Ein weiterer Vorteil der Erfindung besteht darin, dass derselbe Typ Auftragswerk, dh. also jeweils Vorhangauftragswerke für beide Bahnseiten verwendet werden können.

Der besondere Vorteil der Erfindung besteht aber darin, dass auf Grund der nun möglichen Anordnung des Vorhang-Auftragswerkes unterhalb der Papierbahn mehr Flexibilität in den Streichmaschinen einschließlich Bedienerfreundlichkeit erreicht wird.

Ein Vorteil der genannten Anordnung unterhalb der Bahn besteht darin, dass keine die Bahnbreite überspannende Auffangwannen ,einschließlich ihrer Antriebe für das Abschwenken, zwischen Vorhangdüse und der Bahn installiert werden müssen, weil all die Dinge, die während des Beschichtungsprozesses bzw. beim Anfahren oder Abfahren des Streichprozesses entstehen (z.B. Abspritzungen des Auftragsmediums, Ablauf des Mediums beim Anfahren oder Abfahren, Kondenswasser, Reinigungsflüssigkeit) aufgrund der Anordnung unterhalb der Bahn nicht auf diese gelangen können.

Ein weiterer Vorteil ist darin zu sehen, dass die Entlüftung der Vorhangdüse einfacher ist.
Infolge der nun von unten nach oben gerichteten Austrittsdüse kann die Luft nach oben hin austreten.

Auch ein einfacheres nachträgliches Einbauen oder ein einfacheres Umrüsten innerhalb einer Maschine zur Herstellung der Faserstoffbahn ist somit möglich.

Besonders vorteilhaft hat sich erwiesen, wenn das elektrostatische Feld im Bereich (Umgebung) der Düse des Vorhang-Auftragswerkes angelegt wird. Zusätzlich oder alternierend ist auch die elektrostatische Aufladung der Faserstoffbahn vorgesehen.

Erfindungsgemäß ist vorgesehen, dass das elektrostatische Feld mit einer Leistung von ca. 0,025 bis 1,0 kW/m, einer Stromstärke von ca. 0,01 bis 10 mA und einer Spannung von ca. 5 bis 60 kV betrieben wird.

Die Polarität der Elektroden ist dabei vorzugsweise positiv gewählt, weil dadurch stärkere Effekte erreichbar sind. Aber auch mit negativer Polarität ist der erfindungsgemäße Effekt erreichbar.

Die Faserstoffbahn sollte einen Feuchtigkeitsgehalt von ungefähr 1% bis 4,5% aufweisen.

Weitere zweckmäßige Ausgestaltungsmerkmale der Erfindung ergeben sich aus den Unteransprüchen.

Nachzutragen ist, dass das Vorhang-Auftragswerk eine durchgängige, also über die Breite der Faserstoffbahn reichende Schlitzdüse aufweisen kann, aus der der geschlossene Vorhang austritt.
Im Rahmen der Erfindung ist es aber auch möglich, dass eine Vielzahl von Auftragssprühdüsen verteilt über die Breite der Bahn angeordnet sind und wobei die ausgestoßenen Sprühstrahlen sich zu einem geschlossenen Vorhang vereinen.

Außerdem ist nachzutragen, dass unter dem Auftragsmedium Suspensionen, insbesondere wässrige Pigmentsuspensionen und Emulsionen verstanden werden, wobei deren Viskositäten schwanken können.

Nachfolgend soll die Erfindung anhand von Ausführungsbeispielen näher erläutert werden. Es zeigen:
Figur 1: eine schematische Seitenansicht einer ersten Ausführungsvariante des Verfahrens bzw. der Vorrichtung für das beidseitige direkte Auftragen einer Suspension auf eine Faserstoffbahn.
Figur 2: eine schematische Seitenansicht einer zweiten Ausführungsvariante für ein einseitiges Auftragen.
Figur 3: eine vergrösserte Ansicht des Auftragsbereiches aus Figur 2.
Figur 4: eine schematische Seitenansicht einer dritten Ausführungsvariante für das beidseitige direkte und simultane Auftragen.
In den Figuren sind gleiche Bauteile mit gleiche Bezugszeichen versehen.

Die Figur 1 zeigt eine Papier- bzw. Kartonbahn 1, die von unten kommend über eine Umlenkwalze 2 geführt wird und von da aus im spitzen Winkel zu einer gedachten Horizontale H weiterläuft zu einem Behandlungsort, wo Streichfarbe, auf die Bahn 1 aufgebracht werden soll.
Anstelle von Streichfarbe ist auch das Leimen oder Imprägnieren der Bahn denkbar.

Wie aus der Figur 1 zu entnehmen ist, sind zur Beschichtung beider Bahnseiten jeweils ein Vorhangs-Auftragswerk 3 für die Bahnseite 1a sowie ein herkömmlich wirkendes Vorhang- Auftragswerk 4 für die Bahnseite 1b vorhanden.

Dieser Behandlung folgend, wird die Bahn über eine kontaktlose Bahnumlenkungs- und Trocknungseinrichtung 5 gelenkt, von wo aus sie einem weiteren nicht in den Figuren dargestellten Behandlungsschritt zugeführt werden kann.

Das besagte Auftragswerk 4 ist, wie gesagt, ein herkömmliches Vorhang-Auftragswerk, welches das Auftragsmedium, d.h. den Vorhang 4a im wesentlichen unter Einfluss der Schwerkraft von oben herab auf die Papierbahnseite 1 b abgibt.

In stromaufwärtiger Richtung ist das Vorhang-Auftragswerk 3 zur Beschichtung der Bahn-seite 1a angeordnet.
Es ist prinzipiell aufgebaut wie das Auftragswerk 4. Dieses unterhalb der Bahn 1 angeordnete Auftragswerk 3 gibt, von unten nach oben, völlig ungewöhnlich , einen gegen die Wirkung der Schwerkraft gerichteten Vorhang ab. Diese Wirkung wird verstärkt, wenn zum einen die Bahn im Beispiel selbst mittels Erzeugungseinrichtung 6 bereits statisch aufgeladen ist und zum anderen (oder alternierend dazu) eine zusätzliche Felderzeugungsvorrichtung 7 vorhanden ist.
Die Felderzeugungsvorrichtung 6 befindet sich oberhalb der Bahnseite 1b im Bereich der Umlenkwalze 2 .Die Felderzeugungsvorrichtung 7 befindet sich ebenfalls oberhalb der Bahnseite 1 b, aber hier im Bereich der Auftrefflinie des Vorhanges 3a, welcher vom Auftragswerk 3 ausgeht.

Beide Felderzeugungsvorrichfungen 6 und 7 bestehen aus einer Elektroden-Anordnung, die wiederum aus einer Vielzahl von Einzelelektroden (Elektodenspitzen) besteht, welche über die gesamte Breite der Bahn gleichmäßig verteilt angeordnet sind.

Das mit der Vorrichtung 7 erzeugte elektrische Feld F erstreckt sich über den gesamten Bereich bzw. die Umgebung des Auftragswerkes 3 in einer Zone oberhalb der Bahnseite 1b bis hin zur Bahnseite 1a, wo der nach oben gerichtete Vorhang 3a aus dem Auftragswerk 3 austritt.
Die Länge des Vorhanges bzw. der Abstand zwischen Vorhangdüse und Bahn 1 kann 5mm bis 50 mm betragen.

In der Figur 2 ist im Gegensatz zur Variante gemäß Figur 1 das einseitige Auftragen mittels einem unterhalb der Bahn 1 angeordneten Auftragswerk 3 mit sogenanntem Farbverteilrohr 3b und einem Dosierspalt 3c dargestellt, wobei der Vorhang wiederum gegen die Schwerkraft auf die Papierbahn gelangt.

Aus der Figur 2 ist zu entnehmen, dass auch eine zur Bahn 1 schräg gestellte Anordnung des Vorhang-Auftragswerkes 3 möglich ist.

Das Ausmaß des elektrischen Feldes F zeigt der gestrichelte Kreis.

Einen vergrößerten Bildausschnitt davon liefert die Figur 3.

Die waagrechten Striche innerhalb der Bahn 1 zeigen deren elektrostatische Aufladung mittels der Erzeugungsvorrichtung 6. Die senkrechten Striche geben die Größe und die Ausbreitung des elektrostatischen Feldes F an, mit welchem es möglich ist, den besagten Vorhang 3a von unten her der Bahnseite 1a zuzuführen, um sich dort als Schicht 3aS zu immobilisieren.

Ohne die Wirkung des elektrischen Feldes würde, wie mit strichpunktierter Linie dargestellt, der Vorhang 3a dem Gesetz der Schwerkraft folgend nach unten ablaufen. Dies ist mit 3aA bezeichnet.

Schließlich zeigt die Figur 4 eine Anordnung zur simultanen, also gleichzeitigen Beschichtung.
Über die mit Erdpotential versehene Umlenkwalze 2 läuft bei dieser Anordnung die Bahn 1 von unten nach oben. Beidseitig der Bahn 1 ist jeweils ein in gleicher Höhe und im Wesentlichen horizontal angeordnetes Vorhang-Auftragswerk 3 vorgesehen.

Auch bei dieser Variante wird der Mediumsvorhang 3a durch die elektrostatischen Kräfte zur Bahn hingezogen.

Eine Elektroden-Anordnung 6 dient auch hier der Aufladung der Bahn 1 und jeweils beidseitig der Bahn 1 angeordnete Elektroden-Anordnungen 7 erzeugen bis zur Gegenseite hin bzw. darüberhinaus elektrostatische Felder.

In der Figur 4 ist ebenfalls wie in Figur 2 eine Auffangwanne 8 dargestellt. Diese Auffang-wanne ist in den Vorhang 3a hinein und aus diesem wieder heraus schwenkbar, so dass das Auftragsmedium, d.h. die hier verwendete Streichfarbe vor Beginn des eigentlichen Beschichtungsvorganges auf die laufende Bahn 1 und nach Beendigung dieses Vorganges und/oder die Seitenränder des Vorhanges 3a bei gewünschtem strichfreien Rand auf der Bahn 1 aufgefangen werden kann.

Bei der Anordnung des Vorhang-Auftragswerkes unterhalb der Bahn 1 gemäß Figur 1,2 und 3, wird in der Regel nur eine kurze Wanne 8 für die Seitenränder benötigt. Die andere bahnbreite Wanne kann dann entfallen, weil Abspritzungen oder Bahnfetzen bei Bahnabrissen im wesentlichen nach unten fallen und nicht die über dem Auftragswerk fortlaufende, frisch gestrichene Bahnoberfläche schädigen können.

Es ist vorteilhaft, wenn die Felderzeugungseinrichtung 7 an der Auffangwanne 8 befestigt und mit dieser gemeinsam verfahrbar ist, wie die Doppelpfeile und die punktierten Linien in der Figur 4 zeigen.

Nachzutragen ist, dass Vorrichtungen 10 zur Luftgrenzschicht-Entfernung bzw. zur Absau-gung oder Gegenluftblasen oder dergleichen (siehe Figur 1 und 3) in Laufrichtung der Bahn noch vor dem Vorhangs-Auftragswerk angeordnet sein können.

Die elektrostatischen Kräfte sollten von Beginn des Anfahrvorganges an, spätestens aber von Beginn des laufenden Beschichtungsprozesses an, bis hin zum Ende der Beschichtung wirken.

Es ist weiterhin nachzutragen, dass auch mehrere, aber nicht in den Figuren dargestellte Vorhangs-Auftragswerke pro Bahnseite hintereinander für einen Mehrfachauftrag angeordnet sein können.

## Patentansprüche

1. Verfahren zum ein- oder beidseitigen Auftragen eines flüssigen bis pastösen Medi-ums, beispielsweise Streichfarbe, auf eine laufende Faserstoffbahn, insbesondere aus Papier oder Karton unter Verwendung eines Vorhang-Auftragswerkes, welches das Medium in fertigdosierter Menge, in Form eines Vorhanges mit Wirkung von elektrostatischen Kräften an die laufende Faserstoffbahn abgibt,
**dadurch gekennzeichnet, dass**
mit den elektrostatischen Kräften ein elektrisches Feld (F) erzeugt wird, welches bis zur Gegenseite der Faserstoffbahn hin und darüber hinaus wirkt, wodurch
der Vorhang (3a) gegen die Wirkung der Schwerkraft zur laufenden Faserstoffbahn (1) gelenkt wird.

2. Verfahren nach Anspruch 1,
**dadurch gekennzeichnet, dass**
die Faserstoffbahn (1) elektrostatisch aufgeladen wird.

3. Verfahren nach Anspruch 1 und 2,
**dadurch gekennzeichnet, dass**
ein elektrostatisches Feld (F) im Bereich des Vorhang-Auftragswerkes (3) erzeugt wird.

4. Verfahren nach Anspruch 1 bis Anspruch 4,
**dadurch gekennzeichnet, dass**
das elektrostatische Potenzial des elektrischen Feldes (F) einen Wert von ca.5 bis 60 kW und eine Stromstärke von 0,01 bis 10 mA aufweist.

5. Verfahren nach Anspruch 1 bis Anspruch 5,
**dadurch gekennzeichnet, dass**
der Feuchtigkeitsgehalt der Faserstoffbahn(1) ca. 1% bis 4,5 % beträgt.

6. Vorrichtung zur Durchführung des Verfahrens nach Anspruch 1, umfassend
- ein Vorhang-Auftragswerk (3), welches den Mediums-Vorhang (3a) frei und ungestützt an die Faserstoffbahn (1) abgibt und
- eine Einrichtung (7) zum Erzeugen eines elektrischen Feldes (F), welches auf den sich vom Auftragswerk (3) zur Faserstoffbahn (1) bewegenden Vorhang (3a) eine dessen Bewegung unterstützende Kraft ausübt,
**dadurch gekennzeichnet, dass**
die Einrichtung (7) derart angeordnet ist, dass sie von der einen Seite der Faserstoffbahn (1) aus, bis hin zur Gegenseite der Faserstoffbahn (1) und darüber hinaus eine elektronisches Feld (F) erzeugt und damit in der Lage ist, den Vorhang (3a) gegen die Wirkung der Schwerkraft an die Faserstoffbahn (1) zu lenken.

7. Vorrichtung nach Anspruch 4,
**dadurch gekennzeichnet, dass**
wenigstens eine Felderzeugungsvorrichtung (6,7) in Form einer über die Breite der Faserstoffbahn (1) angeordneten Elektroden-Anordnung, bestehend aus einer Viel-zahl Einzelelektroden vorhanden ist, mit welcher sowohl die Faserstoffbahn (1) aufladbar ist, als auch das elektrische Feld (F) im Bereich des Auftragswerkes (3, 4) erzeugbar ist.

8. Vorrichtung nach Anspruch 6 und 7,
**dadurch gekennzeichnet, dass**
das Vorhang-Auftragswerk (3) unterhalb einer im wesentlichen horizontal geführten Faserstoffbahn (1) angeordnet ist mit einer von unten nach oben laufenden Bewegungsrichtung des Vorhangs (3a).

9. Vorrichtung nach Anspruch 6 bis 9,
**dadurch gekennzeichnet, dass**
ein Vorhangs-Auftragswerk (4) oberhalb einer im wesentlichen horizontal geführten Faserstoffbahn (1) angeordnet ist, welches gemäß dem Schwerkraftprinzip arbeitet.

10. Vorrichtung nach Anspruch 6 bis 8,
**dadurch gekennzeichnet, dass**
das Vorhangs-Auftragswerk (3) waagrecht mit horizontaler Bewegungsrichtung des Vorhanges (3a) auf wenigstens einer Seite einer vertikal geführten Faserstoffbahn (1) angeordnet ist.

11. Vorrichtung nach Anspruch 6 bis 10,
**dadurch gekennzeichnet, dass**
das Potenzial für die elektrostatische Aufladung der Faserstoffbahn (1) und/oder zur Erzeugung des elektrischen Feldes (F) zur Bewegungsrichtung des Vorhanges (3a) gegen die Schwerkraft eine Leistung von ca.12 bis 1000 W/m, eine Spannung von ca. 5 bis 60 kV und eine Stromstärke von 0,01 bis 10 mA aufweist.

12. Vorrichtung nach Anspruch 6 bis 10,
**dadurch gekennzeichnet, dass**
die Felderzeugungseinrichtungen (6, 7) oberhalb der im Wesentlichen horizontal laufenden Faserstoffbahn (1) angeordnet sind.

13. Vorrichtung nach Anspruch 6 bis 10,
**dadurch gekennzeichnet, dass**
die Felderzeugungseinrichtungen (7) bei im Wesentlichen vertikal laufender Faserstoffbahn (1) jeweils beiden Bahnseiten (1a, 1b) zugeordnet sind.

## Claims

1. Process for the one-sided or two-sided application of a liquid to pasty medium, for example coating colour, to a moving fibrous web, in particular of paper or board, by using a curtain applicator, which discharges the medium onto the moving fibrous web in a metered quantity in the form of a curtain with the action of electrostatic forces, **characterized in that** the electrostatic forces generate an electric field (F) which acts as far as the opposite side of the fibrous web and beyond the latter, by which means the curtain (3a) is deflected towards the moving fibrous web (1) counter to the action of the force of gravity.

2. Process according to Claim 1, **characterized in that** the fibrous web (1) is charged up electrostatically.

3. Process according to Claim 1 and 2, **characterized in that** an electrostatic field (F) is generated in the region of the curtain applicator (3).

4. Process according to Claim 1 to Claim 3, **characterized in that** the electrostatic potential of the electric field (F) has a value of about 5 to 60 kW and a current intensity of 0.01 to 10 mA.

5. Process according to Claim 1 to Claim 4, **characterized in that** the moisture content of the fibrous web (1) is about 1% to 4.5%.

6. Apparatus for carrying out the process according to Claim 1, comprising
- a curtain applicator (3), which discharges the medium curtain (3a) onto the fibrous web (1) in a free and unsupported manner, and
- a device (7) for generating an electric field (F), which exerts on the curtain (3a) moving from the applicator (3) towards the fibrous web (1) a force which assists its movement, **characterized in that** the device (7) is arranged in such a way that it generates an electric field (F) from one side of the fibrous web (1) as far as the opposite side of the fibrous web (1) and beyond the latter and is therefore capable of deflecting the curtain (3a) onto the fibrous web (1) counter to the action of the force of gravity.

7. Apparatus according to Claim 6, **characterized in that** there is at least one field-generating device (6, 7) in the form of an electrode arrangement arranged over the width of the fibrous web (1) and comprising a large number of individual electrodes, with which both the fibrous web (1) can be charged up and the electric field (F) can be generated in the region of the applicator (3, 4) .

8. Apparatus according to Claim 6 and 7, **characterized in that** the curtain applicator (3) is arranged underneath a substantially horizontally guided fibrous web (1) with a direction of movement of the curtain (3a) running from bottom to top.

9. Apparatus according to Claim 6 to 8, **characterized in that** a curtain applicator (4) which operates in accordance with the principle of the force of gravity is arranged above a substantially horizontally guided fibrous web (1).

10. Apparatus according to Claim 6 to 8, **characterized in that** the curtain applicator (3) is arranged horizontally on at least one side of a vertically guided fibrous web (1) with a horizontal direction of movement of the curtain (3a).

11. Apparatus according to Claim 6 to 10, **characterized in that** the potential for the electrostatic charging of the fibrous web (1) and/or for generating the electric field (F) for the direction of movement of the curtain (3a) counter to the force of gravity has an output of about 12 to 1000 W/m, a voltage of about 5 to 60 kV and a current intensity of 0.01 to 10 mA.

12. Apparatus according to Claim 6 to 10, **characterized in that** the field-generating devices (6, 7) are arranged above the substantially horizontally moving fibrous web (1).

13. Apparatus according to Claim 6 to 10, **characterized in that**, in the case of a fibrous web (1) running substantially vertically, the field-generating devices (7) are assigned to both sides of the web (1a, 1b) in each case.

## Revendications

1. Procédé pour enduire avec un matériau fluide à pâteux, en particulier une encre de couchage, une ou deux faces d'une bande de matière fibreuse en mouvement, en particulier en papier ou en carton, en utilisant un système de dépôt en rideau, qui délivre le matériau en quantité dosée finale, sous la forme d'un rideau soumis à l'action de forces électrostatiques, sur la bande de matière fibreuse en mouvement, **caractérisé en ce que** l'on produit avec les forces électrostatiques un champ électrique (F), qui agit jusqu'à la face opposée de la bande de matière fibreuse et au-delà, par lequel le rideau (3a) est dévié vers la bande de manière fibreuse en mouvement (1) contre l'action de la gravité.

2. Procédé selon la revendication 1, **caractérisé en ce que** la bande de matière fibreuse (1) est chargée électrostatiquement.

3. Procédé selon la revendication 1 et 2, **caractérisé en ce que** l'on produit un champ électrostatique (F) dans la région du système de dépôt en rideau (3).

4. Procédé selon la revendication 1 à la revendication 3, **caractérisé en ce que** le potentiel électrostatique du champ électrique (F) présente une valeur d'environ 5 à 60 kW et une intensité du courant de 0,01 à 10 mA.

5. Procédé selon la revendication 1 à la revendication 4, **caractérisé en ce que** la teneur en humidité de la bande de matière fibreuse (1) vaut environ 1% à 4,5%.

6. Dispositif pour la mise en oeuvre du procédé selon la revendication 1, comprenant
- un système de dépôt en rideau (3), qui délivre le rideau de matériau (3a) librement et sans soutien sur la bande de matière fibreuse (1), et
- un dispositif (7) pour produire un champ électrique (F), qui exerce sur le rideau (3a) se déplaçant du système de dépôt (3) vers la bande de matière fibreuse (1) une force soutenant le mouvement de celui-ci,
**caractérisé en ce que** le dispositif (7) est disposé de façon à produire un champ électrique (F) depuis la première face de la bande de matière fibreuse (1) jusqu'à la face opposée de la bande de matière fibreuse (1) et au-delà, et qui est ainsi en mesure de dévier le rideau (3a) sur la bande de matière fibreuse (1) contre l'action de la gravité.

7. Dispositif selon la revendication 6, **caractérisé en ce qu'**il comporte au moins un dispositif de production de champ (6, 7) sous la forme d'un dispositif d'électrodes disposé sur la largeur de la bande de matière fibreuse (1), se composant d'une pluralité d'électrodes individuelles, avec lequel on peut aussi bien charger la bande de matière fibreuse (1) que produire le champ électrique (F) dans la région du système de dépôt (3, 4).

8. Dispositif selon les revendications 6 et 7, **caractérisé en ce que** le système de dépôt en rideau (3) est disposé en dessous d'une bande de matière fibreuse (1) guidée sensiblement en direction horizontale, avec une direction de mouvement du rideau (3a) orientée de bas en haut.

9. Dispositif selon les revendications 6 à 8, **caractérisé en ce qu'**un système de dépôt en rideau (4) est disposé au-dessus d'une bande de matière fibreuse (1) guidée sensiblement en direction horizontale, et travaille selon le principe de la gravité.

10. Dispositif selon les revendications 6 à 8, **caractérisé en ce que** le système de dépôt en rideau (3) est disposé horizontalement, avec une direction du mouvement du rideau (3a) horizontale sur au moins une face d'une bande de matière fibreuse (1) guidée verticalement.

11. Dispositif selon les revendications 6 à 10, **caractérisé en ce que** le potentiel pour la charge électrostatique de la bande de matière fibreuse (1) et/ou pour la production du champ électrique (F) pour diriger le mouvement du rideau (3a) contre la gravité présente une puissance d'environ 12 à 1000 W/m, une tension d'environ 5 à 60 kV et une intensité du courant de 0,01 à 10 mA.

12. Dispositif selon les revendications 6 à 10, **caractérisé en ce que** les dispositifs de production de champ (6, 7) sont situés au-dessus de la bande de matière fibreuse (1) défilant sensiblement en direction horizontale.

13. Dispositif selon les revendications 6 à 10, **caractérisé en ce que** les dispositifs de production de champ (7) sont associés respectivement aux deux faces de la bande (1a, 1b) pour une bande de matière fibreuse (1) défilant sensiblement en direction verticale.
